# EUROPÄISCHE PATENTSCHRIFT

(11) **EP 1 749 917 B1**
(45) Veröffentlichungstag und Bekanntmachung des Hinweises auf die Patenterteilung: **25.09.2013**
(21) Anmeldenummer: 06405182.4
(22) Anmeldetag: 27.04.2006
(51) Int. Cl.: D05B 87/02, D05B 53/00

(54) **Vorrichtung zum Sichern der Oberfadenschlaufe nach dem Einfädeln**
System for securing the needle thread after threading
Dispositif pour retenir le fil d'aiguille après l'enfilage

(30) Priorität: 25.07.2005 CH 124805
(43) Veröffentlichungstag der Anmeldung: 07.02.2007
(73) Patentinhaber: BERNINA International AG, 8266 Steckborn (CH)
(72) Erfinder: Selm, Livio, 9305 Berg (CH); Wacker, Niklaus, 8266 Steckborn (CH); Flückiger, Hans, 8618 Oetwil am See (CH)
(74) Vertreter: Gachnang, Hans Rudolf

(56) Entgegenhaltungen:
- EP-A2- 1 256 648
- DE-A1- 3 426 648
- US-A- 5 097 775
- US-A- 5 615 629
- US-A1- 2003 209 178
- US-A1- 2005 022 709

## Beschreibung

Gegenstand der Erfindung ist eine Vorrichtung zum Sichern der Oberfadenschlaufe nach dem Einfädeln gemäss Oberbegriff des Patentanspruchs 1.

Seit Jahrzehnten sind handbetätigte oder vollautomatisch arbeitende Einfädelvorrichtungen zum Einfädeln des Oberfadens einer Nähmaschine durch das Öhr der Nähnadel bekannt. Beim Einfädeln wird der Oberfaden mittels eines Einfädel- oder Fanghakens, welcher durch das Öhr der Nadel geführt wird, gefangen und eine Schlaufe hinter dem Nadelöhr gebildet. Diese Fadenschlaufe kann später von Hand erfasst und das lose Ende durchs Öhr gezogen werden. Bei dieser Manipulation besteht latent die Gefahr, dass beim Erfassen der verhältnismässig kurzen, das Nadelöhr überragenden Schlaufe oder durch eine Bewegung des Fadenhebels, die Schlaufe wieder aus dem Nadelöhr herausgezogen wird und dadurch der Einfädelvorgang wiederholt werden muss.

Um dies zu verhindern, ist aus der US 5,615,629 eine Einfädelvorrichtung bekannt, bei welcher der im Einfädel- oder Fanghaken befindliche Faden von einem Drahtbügel geklemmt festgehalten wird. Der Oberfaden wird dabei vom Drahtbügel in die Hakenkehle am Haken hineingepresst. Damit die Fadenschlaufe für den Nähprozess freigegeben werden kann, wird beim Hochfahren der Einfädelvorrichtung der Drahtbügel mit einer Kulisse aus dem Haken herausgeführt, wonach die Fadenschlaufe vom Fanghaken abfallen kann.

Eine Aufgabe der vorliegenden Erfindung ist die Schaffung einer technisch einfach aufgebauten funktionssicheren Vorrichtung zum Sichern der Oberfadenschlaufe nach deren Bildung durch den Einfädelhaken.

Gelöst wird diese Aufgabe durch eine Vorrichtung mit den Merkmalen des Patentanspruchs 1. Vorteilhafte Ausgestaltungen der Vorrichtung sind in den abhängigen Ansprüchen umschrieben.

Es gelingt mit einem an der Trag- und Schwenkvorrichtung für den Einfädelhaken befestigten Drahtbügel ohne Zuhilfenahme einer Kulisse, die Fadenschlaufe während deren Bildung durch den Einfädelhaken zu sichern, d.h. ein Abwerfen der Fadenschlaufe vor deren vollständigen Ausbildung zu verhindern. Der Drahtbügel liegt nach dem Einfädelvorgang und dem Nach-oben-Fahren des Einfädelhakens ausserhalb des Nähbereichs und ist trotz seiner filigranen Ausbildung geschützt vor Beschädigung.

Anhand eines illustrierten Ausführungsbeispiels wird die Erfindung näher erläutert. Es zeigen:
- Figur 1: einen Vertikalschnitt durch die Schwenkvorrichtung mit dem Einfädelhaken unmittelbar vor Beginn des Einfädelvorgangs,
- Figur 2: eine perspektivische Ansicht der Einfädelvorrichtung und der Nadel unmittelbar vor dem Einfädelvorgang,
- Figur 3: einen Vertikalschnitt durch die Schwenkvorrichtung mit dem Einfädelhaken nach dem Fangen des Oberfadens,
- Figur 4: eine perspektivische Ansicht der Einfädelvorrichtung und der Nadel nach dem Fangen des Oberfadens,
- Figur 5: einen Vertikalschnitt durch die Einfädelvorrichtung mit ausgezogener Oberfadenschlaufe,
- Figur 6: eine perspektivische Darstellung der Einfädelvorrichtung mit ausgezogener Oberfadenschlaufe und
- Figuren 7a bis 7d: vier sich folgende Hakenstellungen während des Einfädelns des Oberfadens.

Mit Bezugszeichen 1 ist eine Trag- und Schwenkvorrichtung 1 bezeichnet. Diese ist im Oberarm einer nicht dargestellten Nähmaschine um eine vertikale Schwenkachse schwenkbar gehalten. Die Schwenkvorrichtung 1 ist zudem in vertikaler Richtung aus einer angehobenen Ruhestellung (keine Abb.) in eine abgesenkte Einfädelstellung gemäss Figuren 1 bis 4 verfahrbar gelagert. Weiter ist in diesen Figuren mit Bezugszeichen 3 eine Nadel mit einem Nadelöhr, kurz Öhr 5, dargestellt. Die Nadel 3 befindet sich in hochgefahrener Stellung, d.h. die Nadel 3 taucht nicht in ein Nähgut (nicht abgebildet) ein. An der Schwenkvorrichtung 1 ist ein Einfädelhaken, kurz Haken 7, befestigt. Dessen den Haken 7 bildendes vorderes Ende 9 mit der Hakenkehle 10 (Fig.7a) liegt in Einfädelstellung in gleicher Höhe wie das Öhr 5. Oberhalb des Hakens 7 ist eine Positioniervorrichtung 11 dargestellt, welche, von der Nadel 3 geführt, den Haken 7 auch seitlich exakt vor dem Öhr 5 positioniert, und zwar unabhängig von der Nadelstärke und ob die Nadel 3 einwandfrei gerade oder leicht verbogen ist. Der Haken 7 und die Positioniervorrichtung 11 sind im beschriebenen Beispiel um eine Schwenkachse S mit der Schwenkvorrichtung 1 pendelbar verbunden.
An der Schwenkvorrichtung 1 ist weiter ein Drahtbügel 13 befestigt, der einen schräg nach unten verlaufenden Längsschenkel 15 und einen daran anschliessenden quer zur Nadel 3 verlaufenden Fussschenkel 17 umfasst. Im dargestellten Beispiel schliesst an den Fussschenkel 17 ein parallel zum ersten Längsschenkel 15 liegender zweiter Längsschenkel 19 an. Der erste Längsschenkel 15 kann an seinem oberen Ende einen abgewinkelten Anschluss- oder Befestigungsschenkel 21 umfassen, mit dem der Drahtbügel 13 mit der Schwenkvorrichtung 1 verbindbar ist. Alternativ kann der Drahtbügel 13 bzw. der Fussschenkel 17 auch seitlich des Einfädelhakens 7 befestigt sein. Die Art der Befestigung des Drahtbügels 13 an der Schwenkvorrichtung 1 ist weder beschrieben noch dargestellt. Sie kann durch Schweissen, Kleben, Klemmen oder andere Verbindungsmittel erfolgen. Der Abstand der beiden Längsschenkel 15,19 bzw. die horizontale Ausdehnung des Fussschenkels 17 ist vorzugsweise grösser als der doppelte Durchmesser der Nadel 7.

Nachfolgend wird die Funktionsweise der Vorrichtung näher erläutert. Nach dem Absenken der Trag- und Schwenkvorrichtung 1 in die Einfädelposition, in welcher der Haken 7 exakt ausgerichtet vor dem Öhr 5 der Nadel 3 liegt (vgl. Figuren 1 und 2) liegt der Fussschenkel 17 nahe dem Öhr 5 an der Nadel 3 an. Beim nachfolgenden Hindurchführen des Hakens 7 durch das Öhr 5 der Nadel 3 wird der Drahtbügel 13 bzw. dessen Fussschenkel 17 unter dem Haken 7 vom vorderen Hakenende 9 weg nach hinten und unten geschwenkt. Der Fussschenkel 17 bleibt dabei stets federnd an der Nadel 3 anliegend. Nach dem Fangen des Oberfadens 23, welcher durch geeignete, in den Figuren nicht dargestellte Mittel vor dem Öhr 5 der Nadel 3 unter dem Haken 7 positioniert worden ist, kehrt der Haken 7 durch die Schwenkbewegung der Trag- und Schwenkvorrichtung 1 mit dem Faden 23 zurück in die Ausgangsstellung gemäss den Figuren 1 und 2 und bildet nach einer weiteren Schwenkbewegung und gleichzeitigem axialen Hochfahren der Trag- und Schwenkvorrichtung 1 eine Fadenschlaufe 25, welche vom Öhr 5 in der Nadel 3 schräg nach oben zum Haken 7 führt. Der ebenfalls beim Schwenken der Trag- und Schwenkvorrichtung 1 von der Nadel 3 weggeführte Drahtbügel 13 stützt die beiden Schenkel der Fadenschlaufe 25 in einem Abstand vom vorderen Ende 9 des Hakens 7 und verhindert so das Herausgleiten der Fadenschlaufe 25 aus dem Haken 7, ohne den Faden 23 einzuklemmen. Das Herausgleiten des Oberfadens 23 aus dem Haken 7 nach der Schlaufenbildung wird dadurch verhindert, dass der Drahtbügel 13 bzw. dessen Fussschenkel 17 mit den beiden Schenkeln 23a,23b der Fadenschlaufe 25 bezüglich des Hakens 7 nach oben angehoben werden und damit der Winkel zwischen der Fadenschlaufe 25 und dem Haken 7 wesentlich verkleinert wird. Die Fadenschlaufe 25 zwischen dem Fussschenkel 17 und der Hakenkehle 10 verläuft annähernd horizontal.

Sobald die Trag- und Schwenkvorrichtung 1 mit der daran hängenden Fadenschlaufe 25 noch weiter nach oben gegen die Ruhestellung verfahren wird (vgl. Figur 6), so kann die Fadenschlaufe 25 mit steigender Zugkraft den Drahtbügel 13 nach unten und hinten schwenken und die genügend lange Fadenschlaufe 25 kann aus dem Haken 7 herausfallen.
Ist die Zugkraft zu gering, bleibt die Fadenschlaufe 25 bis in die Ruhestellung im Haken 7 hängen. Die Fadenschlaufe 25 kann nun mit zwei Fingern vom Haken 7 gezogen werden oder es kann direkt angenäht werden, ohne die Fadenschlaufe 25 von Hand aus dem Haken 7 zu ziehen. Ist das Fadenende 23b vor dem Einlegen des Fadens 23 in den Haken 7 sehr kurz oder wird sehr kurz geschnitten, kann die Fadenschlaufe 25 beim Hochfahren des Einfädlers ausgezogen werden. Meist bleibt auch dann das Fadenende 23b im Haken 7 hängen und es kann trotzdem direkt angenäht werden.

In den Figuren 7a bis 7d wird der Ablauf des Einfädelns nochmals schematisch dargestellt.
In Figur 7a liegt der Haken 7 beabstandet vom Öhr 5. Der sich auf einer Bahnkurve bewegende Fussschenkel 17 des Drahtbügels 13 (letzterer in den Figuren 7a bis 7d der besseren Übersichtlichkeit halber weggelassen) liegt bereits leicht federnd an der Nadel 3 an. Beim Ein- und Durchdringen des Hakens 7 durch das Öhr 5 wird der Fussschenkel 17 von der Nadel 3 zurückgehalten, er bleibt im wesentlichen an der in Figur 7a dargestellten Stelle stehen (Figur 7b). Der Nadelfaden 23 liegt bereits in der Hakenkehle 10. Er kann von Hand eingelegt oder durch andere geeignete Mittel zugeführt worden sein. In Figur 7c hat sich der Einfädelhaken 7 durch das Öhr 5 zurückbewegt und den Faden 23 als Fadenschlaufe 25 durch das Öhr 5 hindurchgezogen. Der Fussschenkel 17 hat sich beim Zurückfahren des Hakens 7 von der Nadel 3 gelöst und stützt nun die Fadenschlaufe 25 von unten. Beim Hochfahren der Trag- und Schwenkvorrichtung 1 (in den Figuren 7a bis 7d nicht dargestellt) fährt auch der Fussschenkel 17 mit nach oben und stützt die Fadenschlaufe 25 derart ab, dass sie vorerst nicht aus der Hakenkehle 10 herausfallen kann. Letzteres erfolgt erst am Ende der Nach-Oben-Bewegung der Trag- und Schwenkvorrichtung 1, bevor diese in die Ruhestellung einfährt.

## Patentansprüche

1. Vorrichtung zum Sichern der Oberfadenschlaufe (25) nach dem Einfädeln des Oberfadens (23) in das Öhr (5) der Nadel (3) einer Nähmaschine, mit einem an der Trag- und Schwenkvorrichtung (1) für einen Einfädelhaken (7) befestigten Drahtbügel (13), welcher einen etwa quer zur vertikal liegenden Nadel (3) verlaufenden Fussschenkel (17) umfasst,
**dadurch gekennzeichnet, dass**
der Drahtbügel (13) derart bezüglich des Einfädelhakens (7) angeordnet ist, dass dessen Fussschenkel (17) in einem Abstand und unterhalb des Einfädelhakens (7) liegt, derart dass die durch das Öhr (5) der Nadel (3) gezogene Oberfadenschlaufe (25) zwischen dem Öhr (5) der Nadel (3) und dem Einfädelhaken (7) von unten vom Fussschenkel (17) abgestützt ist und dadurch am Herausgleiten aus der Kehle (10) des Einfädelhakens (7)'gehindert wird.

2. Vorrichtung nach Anspruch 1, **dadurch gekennzeichnet, dass** der Fussschenkel (17) auf einer Bahnkurve in einem Abstand um das vordere Ende (9) des Einfädelhakens (7) schwenkbar angeordnet ist.

3. Vorrichtung nach einem der Ansprüche 1 oder 2, **dadurch gekennzeichnet, dass** der Drahtbügel (13) oberhalb oder seitlich des Einfädelhakens (7) befestigt ist.

4. Vorrichtung nach Anspruch 3, **dadurch gekennzeichnet, dass** der Fussschenkel 17 des Drahtbügels (13) in Ruhestellung und nach der Bildung der Oberfadenschlaufe (25) vor der Hakenkehle (10) des Einfädelhakens (7) liegt.

5. Vorrichtung nach einem der Ansprüche 1 bis 4, **dadurch gekennzeichnet, dass** der Fussschenkel (17) ein- oder beidseitig vom Drahtbügel (13) gehalten wird.

## Claims

1. A device for securing the needle thread loop (25) after threading the needle thread (23) into the eye (5) of the needle (3) of a sewing machine, having a wire bracket (13) fastened to the support and pivot device (1) for a threading hook (7), said wire bracket comprising a foot leg extending approximately transversely to the needle (3) which lies in a vertical position,
**characterized in that**
the wire bracket (13) is arranged with respect to the threading hook (7) such that its foot leg (17) is spaced apart from and below the threading hook (7), such that the needle thread loop (25) pulled through the eye (5) of the needle (3) is supported from below by the foot leg (17) between the eye (5) of the needle (3) and the threading hook (7) and thereby is prevented from sliding out of the groove (10) of the threading hook (7).

2. The device according to claim 1, **characterized in that** the foot leg (17) is arranged such as to be able to be pivoted on a trajectory at a distance from and around the front end (9) of the threading hook (7).

3. The device according to any one of claims 1 or 2, **characterized in that** the wire bracket (13) is fastened above or beside the threading hook (7).

4. The device according to claim 3, **characterized in that** the foot leg (17) of the wire bracket (13) is in front of the hook grove (10) of the threading hook (7) in the position of rest and after the formation of the needle thread loop (25).

5. The device according to any one of claims 1 to 4, **characterized in that** the foot leg (17) is held on one side or both sides by the wire bracket (13).

## Revendications

1. Dispositif pour retenir la boucle de fil d'aiguille (25) après l'enfilage du fil d'aiguille (23) dans le chas (5) de l'aiguille d'une machine à coudre, avec un étrier en fil métallique (13) qui est fixé sur le dispositif de support et de pivotement (1) pour un crochet d'enfilage (7) et qui comprend une branche de pied (17) disposée à peu près transversalement par rapport à l'aiguille (3) disposée verticalement,
**caractérisé en ce que**
l'étrier en fil métallique (13) est disposé par rapport au crochet d'enfilage (7) de telle sorte que sa branche de pied (17) est située à distance du crochet d'enfilage (7) et au-dessous de ce dernier de telle sorte que la boucle de fil d'aiguille (25) tirée à travers le chas (5) de l'aiguille (3) est, entre le chas (5) de l'aiguille (3) et le crochet d'enfilage (7), supportée par en-dessous par la branche de pied (17) et est de ce fait empêchée de glisser hors de la gorge (10) du crochet d'enfilage (7).

2. Dispositif selon la revendication 1, **caractérisé en ce que** la branche de pied (17) est disposée de façon à pouvoir pivoter sur une trajectoire courbe à une certaine distance autour de l'extrémité avant (9) du crochet d'enfilage (7).

3. Dispositif selon une des revendications 1 ou 2, **caractérisé en ce que** l'étrier en fil métallique (13) est fixé au-dessus du crochet d'enfilage (7) ou sur le côté de ce dernier.

4. Dispositif selon la revendication 3, **caractérisé en ce que**, dans la position de repos et après la formation de la boucle de fil d'aiguille (25), la branche de pied (17) de l'étrier en fil métallique (13) est située devant la gorge (10) de crochet du crochet d'enfilage (7).

5. Dispositif selon une des revendications 1 à 4, **caractérisé en ce que** le crochet d'enfilage (7) est retenu d'un côté de l'étrier en fil métallique (13) ou des deux côtés de ce dernier.
